# EUROPÄISCHE PATENTSCHRIFT

(11) **EP 0 841 097 B1**
(45) Veröffentlichungstag und Bekanntmachung des Hinweises auf die Patenterteilung: **10.04.2002**
(21) Anmeldenummer: 97118187.0
(22) Anmeldetag: 20.10.1997
(51) Int. Cl.: B05B 15/06

(54) **Sprühbeschichtungseinrichtung**
Spray coating device
Dispositif de revêtement par pulvérisation

(30) Priorität: 09.11.1996 DE 19646277
(43) Veröffentlichungstag der Anmeldung: 13.05.1998
(73) Patentinhaber: ITW Oberflächentechnik GmbH & Co.KG, 63128 Dietzenbach (DE)
(72) Erfinder: Dankert, Manfred, 63322 Rödermark (DE)
(74) Vertreter: Vetter, Ewald Otto, Dipl.-Ing.

(56) Entgegenhaltungen:
- DE-C- 4 022 643
- DE-U- 9 314 781

## Beschreibung

Die Erfindung betrifft eine Sprühbeschichtungseinrichtung für Beschichtungsmaterial gemäß der Oberbegriff von Anspruch 1.

Aus der DE 40 22 643 C1 ist eine Sprühbeschichtungseinrichtung dieser Art bekannt, bei welcher an eine Pulverpistole für die elektrostatische Pulverbeschichtung eine erste Hülse mittels einer elektrischen Kontaktachse festgeschraubt wird und eine zweite Hülse in eine Pistolenhalterung eingeschraubt wird. Zum Aneinanderkuppeln der beiden Hülsen wird die zweite Hülse auf die Kontaktachse aufgesteckt, dabei unter bestimmter Drehlage bezüglich der ersten Hülse in diese erste Hülse eingesteckt und sodann werden die beiden Hülsen relativ zueinander verdreht, um radiale Vorsprünge der zweiten Hülse in Innenumfangs-Hinterscheidungen der ersten Hülse einzudrehen. Zwischen den Teilen sind Dichtungsringe vorgesehen. Ein Pulverleitungsanschluß. und ein Druckluftanschluß der Pulverpistole sind von der Pistolenhalterung getrennt.

Aus der nicht vor veröffentlichten EP 0 856 361 A2 ist ein Duschkopf bekannt, bei welchem in einem äußeren Gehäuse angeordnete Teile und ein Dichtungsring durch einen in das äußere Gehäuse einschraubbaren Gewindering gehalten werden.

Aus der DE-G 93 14 781.3 U1 ist eine Verbindungseinrichtung zum Verbinden zweier Bauteile bekannt. Ein Verbindungsteil mit einem Ansatz wird durch einen unrunden Durchbruch im einen Bauteil gesteckt und anschließend verdreht, so daß der Ansatz dieses Bauteil hintergreift und ein radialer Fortsatz des Verbindungsteiles in einen runden Durchbruch dieses Bauteils eingreift zur Drehsicherung.

Aus der DE-A-44 16 311 ist eine Sprühgerät-Befestigungsvorrichtung bekannt, bei welcher zwei Baugruppen durch einen Kupplungsbolzen miteinander verbunden und durch einen pneumatischen Spannkolben wackelfrei miteinander verspannt sind. Unter der allgemeinen Bezeichnung Sprühvorrichtung unterscheidet man zwischen Sprühvorrichtungen mit Elektroden, welche mit einer Hochspannungsquelle verbunden sind, um eine elektrostatische Aufladung des flüssigen (z.B. DE-A-26 33 687) oder pulverförmigen Beschichtungsmaterials zu erzeugen, und Sprühvorrichtungen ohne solche Elektroden.

Durch die Erfindung soll die Aufgabe gelöst werden, eine Sprühbeschichtungseinrichtung zur Verfügung zu stellen, mit der es ermöglicht wird, eine Sprühbeschichtungsvorrichtung und ein Trägerelement schnell und unkompliziert miteinander wackelfrei zu verbinden und sie wahlweise wieder schnell zu trennen. Dabei steht im Vordergrund, daß die Verbindung einfach aufgebaut und deshalb billiger herstellbar ist.

Diese Aufgabe wird gemäß der Erfindung durch die kennzeichnenden Merkmale von Anspruch 1 gelöst.

Die Erfindung hat folgende Vorteile: Durch die kombinierte Dreh-Spann-Verbindung ist es möglich die Sprühvorrichtung und das Trägerelement mit einer mechanischen Verbindung wackelfrei zu verbinden, ohne auf weitere Maßnahmen zurückgreifen zu müssen. Die Herstellungskosten sind geringer. Durch das schnelle Fügen und Lösen der Verbindung können die Stillstandzeiten von Sprühbeschichtungseinrichtungen reduziert werden.

Die Erfindung wird im folgenden mit Bezug auf die Zeichnungen anhand einer bevorzugten Ausführungsform als Beispiel beschrieben. In den Zeichnungen zeigen
- Fig. 1: die Sprühvorrichtung und das Trägerelement in der gefügten, verriegelten Stellung, wobei das Trägerelement auf einem Adapter montiert ist;
- Fig. 2: die Trennebene der Sprühvorrichtung, wenn das Trägerelement gelöst und weggenommen ist;
- Fig. 3: die Trennebene des Trägerelements, wenn die Sprühvorrichtung gelöst und weggenommen ist;
- Fig. 4: einen vergrößerten Ausschnitt der Sprühvorrichtung und des Trägerelements an einem ersten mechanischen Dreh-Spann-Verbindungsmittel im Schnitt, wobei die Verbindung noch gelöst ist;
- Fig. 5: einen vergrößerten Ausschnitt der Sprühvorrichtung und des Trägerelements am ersten mechanischen Dreh-Spann-Verbindungsmittel im Schnitt, wobei die Verbindung nun gespannt ist;
- Fig. 6: einen vergrößerten Ausschnitt der Sprühvorrichtung und des Trägerelements im verbundenen, gespannten Zustand, an der Stelle eines Verriegelungsmittels und eines zweiten Dreh-Spann-Verbindungsmittels, im Schnitt.
- Fig. 7: eine Ansicht, in der man erkennen kann, wie die Sprühvorrichtung und das Trägerelement durch eine Drehung gespannt oder entspannt werden können.

Die in den Zeichnungen dargestellte Sprühbeschichtungsvorrichtung zeigt eine Sprühvorrichtung 2, welche Beschichtungsmaterial als Sprühstrahl 52 versprüht. Der Fluß des Beschichtungsmaterials zu einer Düse 54 erfolgt durch einen Fluidkanal 26, der sich durch einen Adapter 46, eine Trägerplatte 4 und die Sprühvorrichtung 2 entlang eines Pfeiles 48 erstreckt. Dem selben Verlauf folgen außerdem die nötigen Verfahrenshilfsmittel, wie z.B. ein Fluidkanal 24 für Formungsluft 25 an Hörnern 27 zum Formen des Sprühstrahls 52; ein Fluidkanal 30 für Zerstäuberluft zur Unterstützung der Zerstäubung des Beschichtungsmaterials; ein Fluidkanal 32 für Steuerluft zur Betätigung einer Ventilnadel (nicht gezeigt, da bekannt) in der Sprühvorrichtung 2; ein Fluidkanal 28 zur Rückführung und Rezirkulation des Beschichtungsmaterials während Sprühpausen. Der Adapter 46 ist für die Montage an einem Roboter, Hubständer, Handgriff oder anderen Träger 70 ausgelegt. Ein Dreh-Spann-Verschluß 6,7 ist in zwei Dreh-Spann-Verbindungsmittel 6,7 aufgeteilt. Das erste Dreh-Spann-Verbindungsmittel 6 stellt die Drehachse 44 für den gesamten Verschlußmechanismus dar. Es besitzt einen ersten Verschlußteil 8 an der Sprühvorrichtung 2 und einen zweiten Verschlußteil 10 an der Trägerplatte 4. Das zweite Dreh-Spann-Verbindungsmittel 7 und ein Verriegelungsmittel 34 sind mit radialem Abstand von der Drehachse 44 angeordnet. Das zweite Dreh-Spann-Verbindungsmittel 7 besteht ebenso aus zwei Verschußteilen, von denen sich eines an der Sprühvorrichtung 2 und das andere an der Trägerplatte 4 befindet. Zum Schließen des Dreh-Spann-Verschlusses wird der erste Verschlußteil 8 der Sprühvorrichtung 2 in den zweiten Verschlußteil 10 der Trägerplatte 4 gesteckt. Durch eine relative Drehung 50 der Sprühvorrichtung 2 und der Trägerplatte 4 gegeneinander werden die beiden Komponenten durch die beiden Dreh-Spann-Verbindungsmittel 6,7 gegeneinander gezogen und dann durch das Verriegelungsmittel 34 gegen Verdrehen gesichert. Zum Lösen der Verbindung muß ein Entriegelungsknopf 56 am Verriegelungsmittel 34 gedrückt werden. Die Sprühvorrichtung 2 und die Trägerplatte 4 können dann in entgegengesetzter Richtung 51 gedreht werden, womit die Sprühvorrichtung 2 abgenommen werden kann.

Fig. 2 zeigt die Sprühvorrichtung 2, ohne die abgenommene Trägerplatte 4. Das heißt, der Blick fällt direkt auf die Trennebene 12 zwischen der Sprühvorrichtung 2 und der Trägerplatte 4. Der erste Verschlußteil 8 des ersten Dreh-Spann-Verbundungsmittels 6 ist in einer Draufsicht zu erkennen. Er liegt hier nicht im Spannkräfte-Zentrum zwischen den Fluidkanälen 24,26,28,30,32, was das zweite Dreh-Spann-Verbindungsmittel 7 erforderlich macht. Es ist allerdings auch denkbar das erste Dreh-Spann-Verbindungsmittel 6 so anzuordnen, daß es beim Schließen der Verbindung im Spannkräfte-Zentrum zwischen den Fluidkanäle 24,26,28,30,32 und deren Dichtungselemente 14,16,18,20,22 liegt, womit das zweite Dreh-Spann-Verbindungsmittel 7 weggelassen werden könnte.
Desweiteren ist in Fig. 2 das Verriegelungsmittel 34 im Teilschnitt dargestellt. Sichtbar sind außerdem alle Fluidkanäle 24,26,28,30,32. Die einzelnen Fluidkanäle 24,26,28, 30,32 werden durch Dichtungselemente 14,16,18,20,22, wie z.B. O-Ring-Dichtungen, beim Schließen des Dreh-Spann-Verschlusses abgedichtet. O-Ring-Dichtungen können beispielsweise im entspannten Zustand um 0,4 mm aus der Trennebene 12 hervorstehen und beim Schließen der Verbindung können sie um ca. 0,2 mm komprimiert werden, wodurch der Abdichtungseffekt entsteht. Die O-Ring-Dichtungen 14,16,18, 20,22 sind in Bohrungs-Absätze der Fluidkanäle 24,26,28,30, 32 der Sprühvorrichtung 2 (oder in der Trägerplatte 4) eingesetzt.

Die Trägerplatte 4 ist in Fig. 3 in einem von der Sprühvorrichtung 2 der Fig. 2 heruntergeklappten Zustand dargestellt. Folglich sind in dieser Darstellung die Anschlußund Verbindungselemente zu den mit Bezug auf Fig. 2 beschriebenen Komponenten sichtbar. Genauer ist das zweite Verschlußteil 10 des ersten Dreh-Spann-Verbindungsmittels 6 zu sehen, in das die Sprühvorrichtung 2 mit dem ersten Verschlußteil 8 zum Schließen der Verbindung gesteckt wird. Die dargestellten Fluidkanäle 24,26,28,30,32 werden durch die Dichtungselemente 14,16,18,20,22, die in Fig. 2 dargestellt sind, beim Schließen abgedichtet. Weiterhin ist der Entriegelungsknopf 56 zu sehen, welcher zum Öffnen des Verschlusses 6,7 gedrückt werden muß, um das Verriegelungsmittel 34 zu lösen.

Fig. 4 zeigt das erste Dreh-Spann-Verbindungsmittel 6 in Form eines Bajonette-Verschlusses kurz vor dem Spannen. Dabei ist der erste Verschlußteil 8 der Sprühvorrichtung 2 in Form eines mit Flügeln 72 versehenen Zapfens bereits in den zweiten Verschlußteil 10 der Trägerplatte 4 in Form eines komplementären Profilschlitzes hineingesteckt, jedoch noch nicht gespannt. Zu erkennen ist in Fig. 4 der erste Verschlußteil 8 mit je einer Spannfläche 36 und einer schrägen Auflauffläche 40 auf seinen Flügeln 72, welche zusammen mit Gegen-Spannflächen 37 der Trägerplatte 4, bei einer relativen Drehung 50 um die Drehachse 44 die erforderliche Spannung zum Abdichten der Fluidkanäle 24,26,28, 30,32 mit den Dichtungselementen 14,16,18,20,22 aufbauen.

Fig. 5 zeigt das erste Dreh-Spann-Verbindungsmittel 6 der Fig. 4 in der verspannten Stellung. Dabei ist das Spannflächenpaar 36,37 nun im Eingriff miteinander. Um dies zu erreichen wurde eine Drehung in Pfeilrichtung 50 um die Drehachse 44 veranlaßt, so daß sich die Sprühvorrichtung 2, mittels der schrägen Auflauffläche 40 des ersten Verschlußteils 8 durch Eingriff am zweiten Verschlußteil 10, auf die Trägerplatte 4 zubewegt. Die Spannung zum Abdichten der Fluidkanäle 24,26,28,30,32 wird durch die Komprimierung der Dichtungselemente 14,16,18,20,22 verursacht.

Fig. 6 zeigt das Verriegelungsmittel 34, wenn die Sprühvorrichtung 2 und die Trägerplatte 4 durch den Dreh-Spann-Verschluß 6,7 verbunden sind. Ein Federelement 58 und ein Verriegelungsbolzen 60, welcher einen abgerundeten Kopf aufweist, sind an der Sprühvorrichtung 2 angebracht. Im unverriegelten Zustand ragt der Verriegelungsbolzen 60 über eine Fläche 62 der Sprühvorrichtung 2 hinaus, die einem Teil der Trägerplatte 4 gegenüberliegt. Beim Schließen des Dreh-Spann-Verschlusses 6,7 rastet der Verriegelungsbolzen 60 automatisch in eine Vertiefung 64 der Trägerplatte 4 ein. Entriegelt wird das Verriegelungsmittel 34, indem der Verriegelungsbolzen 60 durch den Entriegelungsknopf 56 von Hand entgegen der Kraft des Federelements 58 aus der Vertiefung 64 herausgedrückt wird.
Das zweite Dreh-Spann-Verbindungsmittel 7 ist in Fig. 6 ebenfalls zu sehen. Es besteht aus einem Spannflächenpaar 38,39, das in der verbundenen Stellung dargestellt ist und die Anpreßkraft auf die Dichtungselemente 14,16,18,20,22 erhöht, wodurch sichergestellt wird, daß die Fluidkanäle 24,26,28,30,32 abgedichtet werden. Es ist aber auch denkbar, die nötige Anpreßkraft ohne diese zweiten Dreh-Spann-Verbindungsmittel 7 aufzubringen. Ein schräger Auflaufflächenteil 42 der Spannflächen 38 und/oder 39 erleichtert das Schließen des Dreh-Spann-Verschlusses 6,7. Die eine Spannfläche 38 ist an der Trägerplatte 4 und die andere Spannfläche 39 ist gegenüberliegend an der Sprühvorrichtung 2 gebildet.

Fig. 7 zeigt die Sprühvorrichtung 2 und die Trägerplatte 4 so, daß sie im Zustand kurz vor dem Drehen 50 zum Schließen der Verbindung sind, wobei die beiden Verschlußteile 8,10 des ersten Dreh-Spann-Verbindungsmittels 6, welches die Drehachse 44 bildet, bereits ineinander gesteckt sind, oder kurz nach dem Öffnen der Verbindung durch eine Drehung in Richtung des Pfeiles 51, wobei die Sprühvorrichtung 2 und die Trägerplatte 4 noch ineinander stecken.

Die beiden Dreh-Spann-Verbindungsmittel 6 und 7 gewährleisten jedes für sich, und insbesondere in Kombination miteinander, eine sichere Verbindung der Fluidkanäle 24,26, 28,30,32 und einen wackelfreien Halt der Sprühvorrichtung 2 an der Trägerplatte 4.

Gleich wie die Fluidkanäle 24,26,28,30,32 können eine oder mehrere elektrische Leitungen vorgesehen sein, die in der Trennebene 12 einerseits an der Sprühvorrichtung 2 und andererseits an der Trägerplatte 4 angeordnete Kontakte 66, 68 haben, welche durch die Dreh-Spann-Verbindungsmittel 6,7 miteinander in Verbindung gebracht werden können, um mindestens einer Hochspannungselektrode 74 elektrische Energie zuzuführen. Die Hochspannungselektrode 74 dient in bekannter Weise zur elektrischen Aufladung des Beschichtungsmaterials.

### Bezugszahlenliste

- 2 -: Sprühvorrichtung
- 4 -: Trägerelement
- 6 -: erstes Dreh-Spann-Verbindungsmittel
- 7 -: zweites Dreh-Spann-Verbindungsmittel
- 8 -: erster Verschlußteil
- 10 -: zweiter Verschlußteil
- 12 -: Trennebene
- 14 -: Dichtungselement
- 16 -: Dichtungselement
- 18 -: Dichtungselement
- 20 -: Dichtungselement
- 22 -: Dichtungselement
- 24 -: Fluidkanal für Formungsluft (Hörnerluft)
- 25 -: Formungsluft (Hörnerluft)
- 26 -: Fluidkanal für Materialzuführung
- 27 -: Hörner
- 28 -: Fluidkanal für Materialrückführung
- 30 -: Fluidkanal für Zerstäuberluft
- 32 -: Fluidkanal für Betätigungsluft zur Betätigung eines Ventils für den Beschichtungsmaterialfluß zur Düse 54
- 34 -: Verriegelungsmittel
- 36 -: Spannfläche am ersten Verschlußteil 8 der Sprühvorrichtung 2
- 37 -: Gegen-Spannfläche zu 36 am zweiten Verschlußteil 10 der Trägerplatte 4
- 38 -: Spannfläche an der Trägerplatte 4 des zweiten Dreh-Spann-Verbindungsmittels 7
- 39 -: Gegen-Spannfläche zu 38 an der Sprühvorrichtung 2 des zweiten Dreh-Spann-Verbindungsmittels 7
- 40 -: schräge Auflauffläche
- 42 -: schräge Auflauffläche
- 44 -: Drehachse
- 46 -: Adapter
- 48 -: Pfeil
- 50 -: Pfeil
- 51 -: Pfeil
- 52 -: Sprühstrahl
- 54 -: Düse
- 56 -: Entriegelungsknopf
- 58 -: Federelement
- 60 -: Verriegelungsbolzen
- 62 -: Fläche
- 64 -: Vertiefung
- 66 -: Elektrischer Kontakt
- 68 -: Elektrischer Kontakt
- 70 -: Träger
- 72 -: Flügel
- 74 -: Hochspannungselektrode

## Patentansprüche

1. Sprühbeschichtungseinrichtung für Beschichtungsmaterial mit einer Sprühvorrichtung (2) und einem sie tragenden Trägerelement (4), welche durch einen Dreh-Spann-Verschluß (6,7) miteinander verbunden sind, wobei der Verschluß (6,7) einen ersten Verschlußteil (8) an der Sprühvorrichtung (2) und einen zweiten Verschlußteil (10) an dem Trägerelement (4) aufweist, die ineinandersetzbar und relativ zueinander verdrehbar sind, indem die Sprühvorrichtung (2) und das Trägerelement (4) relativ zueinander verdreht werden, wobei die beiden Verschlußteile (8,10) in einer Drehrichtung (50) einander hintergreifen und in der entgegengesetzten Drehrichtung (51) voneinander trennbar sind, und wobei die einander hintergreifenden Verschlußteile (8, 10) die Sprühvorrichtung (2) gegen das Trägerelement (4) spannen,
**dadurch gekennzeichnet,**
**daß** die Sprühvorrichtung (2) und/oder das Trägerelement (4) in einer zwischen ihnen gebildeten Trennebene (12) Dichtungselemente (14,16,18,20,22) zum dichten Verbinden von Fluidkanälen (24,26,28,30,32) aufweisen, welche sich von dem Trägerelement (4) zur Sprühvorrichtung (2) erstrecken, wobei diese Dichtungselemente (14,16,18,20,22) durch die genannte relative Verdrehung (50,51) bei der einen Drehrichtung quer zur Trennebene (12) eingespannt oder bei der entgegengesetzten Drehrichtung entspannt werden.

2. Sprühbeschichtungseinrichtung nach Anspruch 1,
**dadurch gekennzeichnet, daß**
zur Sicherung der Verbindung zwischen der Sprühvorrichtung (2) und dem Trägerelement (4) Verriegelungsmittel (34) vorgesehen sind, welche beim Fügen der Dreh-Spann-Verbindung (6,7) selbsttätig einrasten und zum Lösen der Verbindung entriegelt werden können.

3. Sprühbeschichtungseinrichtung nach Anspruch 1 oder 2,
**dadurch gekennzeichnet, daß**
die beiden Verschlußteile (8,10) im ineinandergesetzten Zustand zusammen eine Drehachse (44) bilden, um welche die Sprühvorrichtung (2) und das Trägerelement (4) relativ zueinander verdrehbar (50, 51) sind.

4. Sprühbeschichtungseinrichtung nach Anspruch 3,
**dadurch gekennzeichnet, daß**
die beiden Verschlußteile (8,10) erste Dreh-Spann-Verbindungsmittel (6) bilden, daß mit radialem Abstand von der Drehachse (44) zweite Dreh-Spann-Verbindungsmittel (7) vorgesehen sind, die in gleicher Spannrichtung, quer zur Trennebene (12), wie die ersten Dreh-Spann-Verbindungsmittel (6) wirkende Spannflächen (38,39) aufweisen, welche durch Verdrehen der Sprühvorrichtung (2) relativ zum Trägerelement (4) um die Achse (44) in der einen Drehrichtung (50) in Spann-Eingriff oder in entgegengesetzter Drehrichtung (51) außer Spann-Eingriff bringbar sind.

5. Sprühbeschichtungseinrichtung nach einem der vorhergehenden Ansprüche,
**dadurch gekennzeichnet, daß**
der Dreh-Spann-Verschluß (6,7) mindestens ein Spannflächenpaar (36,37,38,39) mit mindestens einer schrägen Auflauffläche (40,42) aufweist.

6. Sprühbeschichtungseinrichtung nach einem der Ansprüche 3 bis 5,
**dadurch gekennzeichnet, daß**
die Fluidkanäle (24,26,28,30,32) um die Drehachse (44) der beiden Verschlußteile (8,10) herum verteilt angeordnet sind.

7. Sprühbeschichtungseinrichtung nach einem der vorhergehenden Ansprüche,
**dadurch gekennzeichnet, daß**
Dichtungslelemente (14,16,18,20,22) zum Abdichten der Fluidkanäle (24,26,28,30,32) in der Trennebene (12) O-Ring-Dichtungen sind.

8. Sprühbeschichtungseinrichtung nach einem der vorhergehenden Ansprüche,
**dadurch gekennzeichnet, daß**
das Trägerelement (4) an einem Adapter (46) befestigt ist, der seinerseits an einem Träger (70) befestigbar ist, und daß die Fluidkanäle (24,26,28,30,32) sich vom Träger (70) durch den.Adapter (46) und dann durch das Trägerelement (4) über die Trennebene (12) bis zur Sprühvorrichtung (2) erstrecken.

9. Sprühbeschichtungseinrichtung nach einem der vorhergehenden Ansprüche,
**dadurch gekennzeichnet, daß**
die Sprühvorrichtung (2) und das Trägerelement (4) je mit mindestens einem elektrischen Kontakt (66,68) versehen sind, die durch die genannte Verdrehung (50,51) beim Spannen miteinander verbunden oder beim Entspannen voneinander getrennt werden.

## Claims

1. Spray coating device for coating material with a spray device (2) and a carrier element (4) carrying it which are connected together through a turning-clamp-lock (6, 7), whereby the lock (6, 7) has a first locking part (8) on the spray device (2) and a second locking part (10) on the carrier element (4), which can be seated in each other and are rotatable in relation to each other, by rotating the spray device (2) and the carrier element (4) in relation to each other, whereby the two locking parts (8, 10) grip behind each other in one turning direction (50) and can be disconnected in the opposite turning direction (51) and whereby the locking parts gripping behind each other (8, 10) clamp the spray device (2) to the carrier element (4),
**characterised in that** the spray device (2) and/or the carrier element (4) have in a parting plane formed between them (12) sealing elements (14, 16, 18, 20, 22) for tight sealing of fluid ducts (24, 26, 28, 30, 32) which extend from the carrier element (4) to the spray device (2), whereby these sealing elements (14, 16, 18, 20, 22) are clamped across the parting plane (12) through the stated relative rotation (50, 51) with one turning direction or are released with the opposite turning direction.

2. Spray coating device according to claim 1,
**characterised in that** to secure the connection between the spray device (2) and the carrier element (4) means of interlocking (34) are provided, which when the turning-clamp-connection (6,7) is joined lock automatically and can be unlocked to loosen the connection.

3. Spray coating device according to claim 1 or 2,
**characterised in that** the two locking parts (8,10) when seated in each other together form a turning axis (44) around which the spray device (2) and the carrier element (4) can be rotated in relation to each other (50, 51).

4. Spray coating device according to claim 3,
**characterised in that** the two locking parts (8,10) form the first turning-clamp connecting means (6), that at a radial distance from the turning axis (44) the second turning-clamp connecting means (7) are provided which in the same clamp direction, across the parting plane (12), as the first turning-clamp connecting means (6) have working clamp faces (38,39), which by rotating the spray device (2) in relation to the carrier element (4) around the axis (44) in the one turning direction (50) can be brought into the grip of the clamp or in the opposite turning direction (51) released from this grip.

5. Spray coating device according to one of the above claims,
**characterised in that** the turning-clamp-lock (6,7) has at least one clamp face pair (36, 37, 38, 39) with at least one oblique support face (40, 42).

6. Spray coating device according to one of the claims 3 to 5, **characterised in that** the fluid ducts (24, 26, 28, 30, 32) are distributed around the turning axis (44) of the two locking parts (8,10).

7. Spray coating device according to one of the above claims,
**characterised in that** sealing elements (14, 16, 18, 20, 22) to seal the fluid ducts (24, 26, 28, 30, 32) in the parting plane (12) are O-ring seals.

8. Spray coating device according to one of the above claims,
**characterised in that** the carrier element (4) is fastened to an adapter (46), which in its turn can be fixed on a carrier (70), and that the fluid ducts (24, 26, 28, 30, 32) extend from the carrier (70) through the adapter (46) and then through the carrier element (4) via the parting plane (12) as far as the spray device (2).

9. Spray coating device according to one of the above claims, **characterised in that** the spray device (2) and the carrier element (4) are each equipped with at least one electrical contact (66, 68), which are connected with each other when clamped through the stated rotation (50, 51) or disconnected when unclamped.

## Revendications

1. Dispositif d'enduction par pulvérisation pour matière d'enduction, comprenant un dispositif de pulvérisation (2) et un élément de support (4) portant ce dernier, qui sont reliés entre eux par une fermeture de serrage par rotation (6, 7), sachant que la fermeture (6, 7) présente un premier élément de fermeture (8) sur le dispositif de pulvérisation (2) et un second élément de fermeture (10) sur l'élément de support (4), qui peuvent être emboîtés l'un dans l'autre et effectuer une torsion l'un par rapport à l'autre pendant que le dispositif de pulvérisation (2) et l'élément de support (4) effectuent une torsion l'un par rapport à l'autre, sachant que les deux éléments de fermeture (8, 10) s'enclenchent l'un dans l'autre dans un sens de rotation (50) et peuvent être désolidarisés dans le sens de rotation opposé (51), et sachant que les éléments de fermeture (8, 10) enclenchés l'un dans l'autre fixent le dispositif de pulvérisation (2) sur l'élément de support (4), **caractérisé en ce que** le dispositif de pulvérisation (2) et/ou l'élément de support (4) présentent dans un plan de séparation (12) formé entre eux des éléments d'étanchéité (14, 16, 18, 20, 22) pour relier de manière étanche des canaux de fluide (24, 26, 28, 30, 32) s'étendant entre l'élément de support (4) et le dispositif de pulvérisation (2), sachant que, lors du mouvement de torsion relatif cité (50, 51), ces éléments d'étanchéité (14, 16, 18, 20, 22) sont immobilisés transversalement par rapport au plan de séparation (12) dans un sens de rotation ou sont relâchés dans le sens de rotation opposé.

2. Dispositif d'enduction par pulvérisation selon la revendication 1, **caractérisé en ce que**, pour assurer la liaison entre le dispositif de pulvérisation (2) et l'élément de support (4), des moyens de verrouillage (34) sont prévus qui, lors de la jonction de la fermeture de serrage par rotation (6, 7) s'enclenchent automatiquement et peuvent être déverrouillés pour défaire la liaison.

3. Dispositif d'enduction par pulvérisation selon la revendication 1 ou 2, **caractérisé en ce que**, lorsqu'ils sont emboîtés, les deux éléments de fermeture (8, 10) forment ensemble un axe de rotation (44) autour duquel le dispositif de pulvérisation (2) et l'élément de support (4) peuvent effectuer une torsion l'un par rapport à l'autre (50, 51).

4. Dispositif d'enduction par pulvérisation selon la revendication 3, **caractérisé en ce que** les deux éléments de fermeture (8, 10) forment des premiers moyens de fermeture de serrage par rotation (6), **en ce que** des seconds moyens de fermeture de serrage par rotation (7) sont prévus à une distance radiale de l'axe de rotation (44), qui présentent des surfaces de serrage (38, 39) agissant dans la même direction de serrage, transversalement par rapport au plan de séparation (12), que les premiers moyens de fermeture de serrage par rotation, lesquelles surfaces peuvent être mises en prise de serrage en tournant le dispositif de pulvérisation (2) par rapport à l'élément de support (4) autour de l'axe (44) dans un sens de rotation (50) et peuvent être désolidarisées par une rotation dans le sens inverse (51).

5. Dispositif d'enduction par pulvérisation selon l'une des revendications précédentes, **caractérisé en ce que** la fermeture à genouillère demi-tour (6, 7) présente au moins une paire de surfaces (36, 37, 38, 39) comportant au moins une surface oblique (40, 42).

6. Dispositif d'enduction par pulvérisation selon l'une des revendications 3 à 5, **caractérisé en ce que** les canaux de fluide (24, 26, 28, 30, 32) sont répartis autour de l'axe de rotation (44) des deux éléments de fermeture (8, 10).

7. Dispositif d'enduction par pulvérisation selon l'une des revendications précédentes, **caractérisé en ce que** des éléments d'étanchéité (14, 16, 18, 20, 22) pour étancher les canaux de fluide (24, 26, 28, 30, 32) dans le plan de séparation (12) sont des joints toriques d'étanchéité.

8. Dispositif d'enduction par pulvérisation selon l'une des revendications précédentes, **caractérisé en ce que** l'élément de support (4) est fixé à un adaptateur (46) qui peut à son tour être fixé à un support (70), et **en ce que** les canaux de fluide (24, 26, 28, 30, 32) partent du support (70) et s'étendent jusqu'au dispositif de pulvérisation (2) au-dessus du plan de séparation (12) en traversant l'adaptateur (46), puis l'élément de support (4).

9. Dispositif d'enduction par pulvérisation selon l'une des revendications précédentes, **caractérisé en ce que** le dispositif de pulvérisation (2) et l'élément de support (4) sont chacun munis d'au moins un contact électrique (66, 68) que la torsion citée (50, 51) relie entre eux lors du serrage ou sépare lors du desserrage.
